# EUROPÄISCHE PATENTSCHRIFT

(11) **EP 4 572 995 B1**
(45) Veröffentlichungstag und Bekanntmachung des Hinweises auf die Patenterteilung: **24.06.2026**
(21) Anmeldenummer: 23797672.5
(22) Anmeldetag: 12.10.2023
(51) Int. Cl.: B61L 15/00, B61L 27/20

(54) **VERFAHREN ZUR ERSTELLUNG EINER ZUGSTEUERUNG UND ZUG**
METHOD FOR CREATING A TRAIN CONTROLLER AND TRAIN
PROCÉDÉ DE CRÉATION D'UN DISPOSITIF DE COMMANDE DE TRAIN ET TRAIN

(30) Priorität: 21.10.2022 DE 102022211172
(43) Veröffentlichungstag der Anmeldung: 25.06.2025
(73) Patentinhaber: Siemens Mobility GmbH, 80997 München (DE)
(72) Erfinder: LOHNEIS, Georg, 96250 Ebensfeld (DE); STRÖSSNER, Christian, 91091 Großenseebach (DE)
(74) Vertreter: Siemens Patent Attorneys
(86) Internationale Anmeldenummer: PCT/EP2023/078389
(87) Internationale Veröffentlichungsnummer: WO 2024/083642

(56) Entgegenhaltungen:
- EP-A2- 0 965 513
- EP-B1- 2 681 097
- DE-A1- 102014 226 230

## Beschreibung

Die Erfindung betrifft ein Verfahren zur Erstellung einer Zugsteuerung.

Das Fahrverhalten bzw. Bremsverhalten eines Zugs, der aus einem Triebfahrzeug und daran angekoppelten Wagen besteht, wird mit Hilfe einer Zugsteuerung beeinflusst, wobei Sicherungsvorgaben zu gewährleisten sind.

Für die Erstellung bzw. Konfiguration der Zugsteuerung werden auf dem Triebfahrzeug (z.B. auf einer Lokomotive) Daten zu Eigenschaften des Zugs, des Triebfahrzeugs und der angekoppelten Wagen benötigt.

Dazu zählen beispielsweise:
- eine Gesamtmasse des Zugs,
- eine Bremsart, die vom Triebfahrzeug und von vorbestimmten Wagen zu verwenden ist, z.B.:
   - Bremsart "Güterzugbremse, G" - langsam wirkend, dadurch ergeben sich längere Bremswege,
   - Bremsart "Personenzugbremse, P" - schnell wirkend, dadurch ergeben sich kürzere Bremswege,
   - Bremsart "Hochleistungsbremse, R (rapid)" - optimiert für höhere Zug-Geschwindigkeiten,
   - andere Bremsarten, die ggf. länderspezifisch vorgegeben sind,
- ein Bremsvermögen des Zugs, beschrieben durch
   - einen Wert "Bremshundertstel": das sind dimensionslose Zahlen zur Bewertung des Bremsvermögens eines Zugs, die eine zulässige Streckengeschwindigkeit in einem Streckenabschnitt bestimmen, und
   - einen Wert "Bremsgewicht": das ist eine in der Einheit "Tonne, t" (=1000 kg) angegebene Gewichtsgröße zur Bewertung des Bremsvermögens eines Zugs; das Bremsgewicht gibt an, welche Fahrzeugmasse von den Bremsen innerhalb eines vorgegebenen Bremswegs und ausgehend von einer vorgegebenen Geschwindigkeit zum Stillstand gebracht werden kann,
- eine Zuglänge,
- eine zulässige Maximalgeschwindigkeit des Zuges,
- eine Zugart (z.B. Güterzug, Personenzug, Zug im Nahverkehr, Zug im Fernverkehr, etc.)
- einen Typ der im Zug vorhandenen Bremsen (z. B. Scheibenbremse, etc.)

Zur Erstellung der Zugsteuerung werden diese Daten in eine elektronische Leittechnik im Triebfahrzeug eingegeben, die unter Verwendung von Algorithmen die Zugsteuerung dann konfiguriert bzw. erstellt.

Da diese Daten von der Zusammenstellung des Zuges und den dabei verwendeten Wagentypen abhängig sind, müssen sie bei jeder erfolgenden bzw. neuen Zug-Zusammenstellung dem Triebfahrzeugführer manuell zur Verfügung gestellt werden.

Für einen betrachteten Wagen des Zugs wird von der Zugsteuerung in Abhängigkeit von der Wagen-Position im Zug eine Bremsart ermittelt, die dann am Wagen vor Beginn der Fahrt manuell eingestellt werden muss.

Die oben genannten Daten werden bei jeder Zug-Zusammenstellung von einer Leitstelle bzw. von einer Fahrzeugdisposition für den Zug gesammelt und dem Triebfahrzeugführer mit einem Handzettel oder auch in elektronischer Form zur Verfügung gestellt.

Der Triebfahrzeugführer gibt diese Daten vor Fahrtbeginn über ein Führerstands-Display in die Leittechnik des Triebfahrzeugs ein.

Der Triebfahrzeugführer muss sich durch eine manuell durchgeführte Sichtkontrolle davon überzeugen, dass die elektronische Fahrzeugleittechnik die Daten korrekt übernommen hat.

Zukünftig sollen Züge automatisiert und damit ohne aktive Beteiligung eines Triebfahrzeugführers bewegt werden, so dass dessen Mitwirkung bei der Erstellung der Zugsteuerung entfallen wird.

Aus Dokument DE 10 2014 226 230 A1 ist ein Schienenfahrzeug mit einer Zugsicherungseinheit, mit einer Recheneinheit und mit einer Codierungseinheit bekannt. Diese sind dazu vorgesehen, einem gesammelten Satz von Bremszustandsdaten eine als Bremsvermögenscode (BVC) ausgebildete Zuginformation zuzuordnen.

Es ist daher die Aufgabe der vorliegenden Erfindung, ein Verfahren zur Erstellung einer Zugsteuerung anzugeben, das in einem automatisierten Betrieb eines Zugs und damit ohne Beteiligung eines Triebfahrzeugführers anwendbar ist.

Diese Aufgabe wird durch die Merkmale des Patentanspruchs 1 gelöst. Vorteilhafte Weiterbildungen sind in den abhängigen Ansprüchen angegeben.

Beim erfindungsgemäßen Verfahren zur Erstellung einer Zugsteuerung, mit der das Fahrverhalten und Bremsverhalten eines Zugs beeinflusst wird, besteht der Zug aus einem Triebfahrzeug und zumindest einem daran angekoppelten Wagen.

Bei der Zusammenstellung des Zugs wird jeder Wagen mit dem Triebfahrzeug über eine Datenverbindung verbunden.

Relevante Daten, die seitens der Wagen vorliegen und zur Erstellung der Zugsteuerung benötigt werden, werden von jedem Wagen über die Datenverbindung zu einer elektronischen Leittechnik des Triebfahrzeugs übertragen.

Die Leittechnik verwendet die relevanten Daten der Wagen und relevante Daten, die seitens des Triebfahrzeugs vorliegen und zur Erstellung der Zugsteuerung benötigt werden, dazu, um die Zugsteuerung automatisiert zu erstellen.

In einer bevorzugten Weiterbildung beschreiben die relevanten Daten jeweilige spezifische Eigenschaften des zugeordneten Wagens und beschrieben diesen damit spezifisch.

In einer bevorzugten Weiterbildung sind bzw. werden die spezifischen Daten eines betrachteten Wagens seitens des Wagens elektronisch abgespeichert. Bevorzugt erfolgt die Abspeicherung der Daten derart, dass diese dort vor unbefugtem Zugriff gesichert abgespeichert sind.

In einer bevorzugten Weiterbildung beschreiben die relevanten Daten des Triebfahrzeugs dieses spezifisch.

In einer bevorzugten Weiterbildung sind bzw. werden die spezifischen Daten seitens des Triebfahrzeugs elektronisch abgespeichert. Bevorzugt erfolgt die Abspeicherung der Daten derart, dass diese dort vor unbefugtem Zugriff gesichert abgespeichert sind.

In einer bevorzugten Weiterbildung beschreiben die relevanten Daten eine Reihung der Wagen bzw. eine Position eines Wagens im Zug.

In einer bevorzugten Weiterbildung beschreiben die relevanten Daten eine Gesamtmasse eines Wagens bzw. des Triebfahrzeugs.

In einer bevorzugten Weiterbildung beschreiben die relevanten Daten eine Länge des Wagens bzw. des Triebfahrzeugs.

In einer bevorzugten Weiterbildung beschreiben die relevanten Daten eine Wagenart des Wagens bzw. eine Art des Triebfahrzeugs.

In einer bevorzugten Weiterbildung beschreiben die relevanten Daten eine vorhandene Bremsvorrichtung im Wagen bzw. im Triebfahrzeug.

In einer bevorzugten Weiterbildung beschreiben die relevanten Daten ein Bremshundertstel und ein Bremsgewicht.

In einer bevorzugten Weiterbildung errechnet die Leittechnik aus den Daten eine Gesamtmasse des Zugs und/oder eine Gesamtlänge des Zugs.

In einer bevorzugten Weiterbildung legt die Leittechnik basierend auf den Daten und basierend auf einer Reihung der Wagen im Zug eine Bremsart für jeden einzelnen Wagen fest.

In einer bevorzugten Weiterbildung bestimmt die Leittechnik für den Zug eine zulässige Maximalgeschwindigkeit.

Erfindungsgemäß legt die Leittechnik basierend auf den Daten für einen spezifischen Wagen eine spezifische Bremsart fest.

Erfindungsgemäß wird die spezifische Bremsart vom Triebfahrzeug über die Datenverbindung zum spezifischen Wagen übertragen.

Erfindungsgemäß wird die spezifische Bremsart am zugeordneten spezifischen Wagen automatisiert eingestellt.

In einer bevorzugten Weiterbildung wird die Übertragung der Daten zwischen dem Wagen und dem Triebfahrzeug bzw. der dortigen Leittechnik mit einem sicheren Datenübertragungsverfahren durchgeführt, um die Daten gegen unbeabsichtigte oder unberechtigte Datenverfälschungen abzusichern.

In einer bevorzugten Weiterbildung wird bei einem auftretenden Fehler während der Datenübertragung mit einer einstellbaren Anzahl an Wiederholungen eine wiederholte Datenübertragung durchgeführt, um die relevanten Daten erneut und fehlerfrei zu übertragen.

In einer bevorzugten Weiterbildung liest die Leittechnik des Triebfahrzeugs zur Prüfung und Absicherung aus allen Wagen des Zugs die dort jeweils eingestellte Bremsart über die Datenverbindung aus und vergleicht diese mit den Vorgaben der Leittechnik.

In einer bevorzugten Weiterbildung wird bei einem detektierten Fehler bei der rückgemeldeten Bremsart oder bei einer fehlenden Rückmeldung der Bremsart an das Triebfahrzeug mit einer einstellbaren Anzahl an Wiederholungen eine wiederholte Bremsart-Übertragung an einen betroffenen Wagen und nachfolgender Rückmeldung der Bremsart durchgeführt, bis deren korrekte Einstellung durch die Rückübertragung und den Vergleich seitens des Triebfahrzeugs festgestellt wird.

In einer bevorzugten Weiterbildung speichert die Leittechnik des Triebfahrzeugs alle berechneten Werte ab und übermittelt diese an eine Landseite bzw. Leitstelle.

In einer bevorzugten Weiterbildung erfolgt durch die Leittechnik eine Parametrierung von fahrzeugseitigen Subsystemen, insbesondere von Zugsicherungssystemen.

In einer bevorzugten Weiterbildung werden nach Erhalt einer Freigabe durch die Leittechnik die für den Zug ermittelten Daten für Steuerungsaufgaben verwendet.

Durch die vorliegende Erfindung werden bisher notwendige, manuelle Vorgänge (z.B. manuelle Berechnung der Bremsart der Wagen, manuelle Einstellung der Bremsart an den Wagen, manuelle Dateneingabe durch den Triebfahrzeugführer am Triebfahrzeug) eingespart und damit zusammenhängende Fehlerquellen bzw. Fehler vermieden.

Durch die vorliegende Erfindung werden Daten des Zugs (z.B. Gesamtlänge, Gesamtgewicht) basierend auf Daten, die in den jeweiligen Wagen und im Triebfahrzeug vorgegeben sind, seitens des Triebfahrzeugs automatisch berechnet und damit Fehler vermieden.

Durch die vorliegende Erfindung entfallen bislang benötigte Arbeitsschritte des Bedienpersonals, so dass ein automatisierter bzw. autonomer Betrieb des Zugs unterstützt bzw. realisierbar wird.

Durch die vorliegende Erfindung werden Aufrüstzeiten des Zugs reduziert und damit erhebliche Kosteneinsparungen erreicht.

Durch die vorliegende Erfindung wird erreicht, dass für eine Leitstelle zu jedem Zeitpunkt die Möglichkeit besteht, aktuell verwendete Daten zu überprüfen und für spätere Verwendungszecke zu archivieren.

Damit werden bei gleichbleibenden betrieblichen Abläufen bzw. Zugzusammenstellungen Einsparungen an Arbeitszeit erreicht, Fehlerquellen eliminiert und Betriebskosten des Zugs reduziert.

Nachfolgend wird die Erfindung anhand einer Zeichnung beispielhaft näher erläutert. Dabei zeigt:
- FIG 1: eine Übersicht zum erfindungsgemäßen Verfahren,
- FIG 2: zeigt Details des erfindungsgemäßen Verfahrens anhand eines prinzipiellen Ablaufplans, und
- FIG 3: mit Bezug auf die vorstehenden Figuren weitere Details zu den Schritten, die in FIG 2 beschrieben sind.

FIG 1 zeigt eine Übersicht zum erfindungsgemäßen Verfahren.

Ein Triebfahrzeug TFZ wird mit Wägen WA1 bis WA4 gekoppelt, um einen Zug ZG zu bilden.

Dabei wird zwischen dem Triebfahrzeug TFZ und den Wägen WA1 bis WA4 eine Datenverbindung DV derart eingerichtet und initialisiert, dass Daten DAT-WA1 bis DAT-WA4 von jedem der Wägen WA1 bis WA4 zu einer elektronischen Leittechnik LEIT des Triebfahrzeugs TFZ übertragbar sind.

Zugleich sind seitens des Triebfahrzeugs TFZ ebenfalls Daten DAT-TFZ vorhanden, die bevorzugt ebenfalls über die Datenverbindung DV zur elektronischen Leittechnik LEIT des Triebfahrzeugs TFZ übertragbar sind.

Die Daten DAT-WA1 bis DAT-WA4 und DAT-TFZ sind dazu geeignet, als relevante Daten des Zuges ZG dessen Eigenschaften zu beschreiben bzw. um basierend darauf eine Zugsteuerung ZG-STG zu erstellen.

Dies erfolgt durch die elektronische Leittechnik LEIT des Triebfahrzeugs TFZ mit Hilfe bekannter Algorithmen und Funktionalitäten.

Die Daten DAT-WA1 bis DAT-WA4 sind spezifisch für jeden der Wagen WA1 bis WA4 und werden entsprechend seitens der Wagen WA1 Bis WA4 jeweils dort abgesichert bzw. abgespeichert.

Die Daten DAT-TFZ sind spezifisch für das Triebfahrzeug TFZ und werden entsprechend dort abgesichert bzw. abgespeichert.

Beispielsweise beschreiben die Daten DAT-WA1 bis DAT-WA4 die Reihung bzw. Reihenfolge oder Position der Wagen WA bis WA4 im Zug ZG.

Beispielsweise beschreiben die Daten DAT-WA1 bis DAT-WA4 und DAT-TFZ eine Gesamtmasse jedes einzelnen Wagens WA1 bis WA4 und eine Gesamtmasse des Triebfahrzeugs TFZ.

Das ermöglicht es der Leittechnik LEIT, daraus eine Gesamtmasse des Zugs ZG zu errechnen bzw. herzuleiten.

Beispielsweise beschreiben die Daten DAT-WA1 bis DAT-WA4 und DAT-TFZ eine Länge jedes einzelnen Wagens WA1 bis WA4 und eine Länge des Triebfahrzeugs TFZ.

Das ermöglicht es der Leittechnik LEIT, daraus eine Gesamtlänge des Zugs ZG zu errechnen bzw. herzuleiten.

Beispielsweise beschreiben die Daten DAT-WA1 bis DAT-WA4 und DAT-TFZ eine Wagenart jedes einzelnen Wagens WA1 bis WA4 und eine Bauart des Triebfahrzeugs TFZ.

Das ermöglicht es der Leittechnik LEIT, daraus eine Zugart (z.B. Güterzug, Personenzug, Zug im Nahverkehr, Zug im Fernverkehr, etc.) für den Zug ZG herzuleiten bzw. zu erstellen.

Beispielsweise beschreiben die Daten DAT-WA1 bis DAT-WA4 und DAT-TFZ einen Typ der in jedem einzelnen Wagen WA1 bis WA4 vorhandenen Bremsen und einen Typ der im Triebfahrzeug TFZ vorhandenen Bremsen.

Aufgrund der Reihung der Wagen im Zugverband wird über die Leittechnik die Bremsart für jeden einzelnen Wagen festgelegt, an die jeweiligen Wagen übertragen und dort bevorzugt automatisiert eingestellt.

Das ermöglicht es der Leittechnik LEIT, darauf basierend ein für den Zug ZG optimiertes Bremsverfahren bzw. die Bremsart herzuleiten, um ein optimiertes Bremsvermögen des Zugs ZG zu erreichen.

Dabei werden seitens der Leittechnik LEIT auch Werte für "Bremshundertstel" und "Bremsgewicht" berücksichtigt, die seitens der Wägen WA1 bis WA4 und/oder des Triebfahrzeugs TFZ vorgegeben sind bzw. vorgegeben werden.

Anhand der Daten wird seitens der Leittechnik LEIT für den Zug ZG auch eine zulässige Maximalgeschwindigkeit bestimmt bzw. festgelegt.

Für die Übertragung der Daten zwischen den Wagen WA1 bis WA4 und dem Triebfahrzeug TFZ bzw. dessen Leittechnik LEIT wird ein sicheres Datenübertragungsverfahren verwendet, das die Übertragung der Daten ausreichend gegen unbeabsichtigte oder unberechtigte Datenverfälschung sichert und zugleich ausreichend ausfallsicher ist.

FIG 2 zeigt Details des erfindungsgemäßen Verfahrens aus FIG 1 anhand eines prinzipiellen Ablaufplans.

In einem ersten Schritt S1 wird der Zug zusammengestellt, indem das Triebfahrzeug mit Wagen gekoppelt wird.

Dabei wird zwischen dem Triebfahrzeug und den Wagen die Datenverbindung eingerichtet und initialisiert.

In einem dem ersten Schritt S1 nachfolgenden zweiten Schritt S2 liest das Triebfahrzeug über die Datenverbindung aus den einzelnen Wagen die relevanten Daten aus, die zur Berechnung bzw. Festlegung der Bremsart der Wagen und für die Erstellung der Zugsteuerung seitens der Leittechnik des Triebfahrzeugs benötigt werden.

Tritt ein Fehler FEH während der Datenübertragung über die Datenverbindung auf, wird mit einer einstellbaren Anzahl an Wiederholungen versucht, die relevanten Daten aus den Wagen auszulesen bzw. erneut zu übertragen.

Führt dies zu keinem Erfolg, wird in einem Schritt MANB die Bremsart gemäß dem eingangs beschriebenen Stand der Technik manuell eingestellt.

Gleiches gilt für die relevanten Daten, die dann gemäß dem eingangs beschriebenen Stand der Technik manuell gesammelt und am Triebfahrzeug durch einen Triebfahrzeugführer eingegeben werden.

In einem dem zweiten Schritt S2 nachfolgenden dritten Schritt S3 berechnet bzw. bestimmt das Triebfahrzeug aus den übertragenen relevanten Daten der einzelnen Wagen und aus den relevanten Daten des Triebfahrzeugs die Gesamtmasse, die Länge und die maximale Geschwindigkeit des Zugs, unter Bestimmung der Bremshundertstel, und bestimmt die Bremsart jedes einzelnen Wagens, die in Abhängigkeit der jeweiligen Position bzw. in Abhängigkeit der Wagen-Reihung innerhalb des Zugs festgelegt wird.

In einem dem dritten Schritt S3 nachfolgenden vierten Schritt S4 überträgt das Triebfahrzeug in Form von Daten die Einstellung der Bremsart an jeden einzelnen Wagen im Zug. Die zugehörige Datenübertragung erfolgt bevorzugt wieder unter Verwendung der bestehenden Datenverbindung.

Die jeweilige Bremsart wird in jedem Wagen entsprechend den Daten-basierten Vorgaben eingestellt, wobei diese Einstellung automatisiert erfolgt.

Tritt ein Fehler FEH während der Datenübertragung über die Datenverbindung auf, wird wieder mit einer einstellbaren Anzahl an Wiederholungen versucht, die Daten zu den Wagen erneut zu übertragen.

Führt dies zu keinem Erfolg, wird wieder der vorstehend beschriebene Schritt MANB ausgeführt.

In einem dem vierten Schritt S4 nachfolgenden fünften Schritt S5 liest das Triebfahrzeug zur Prüfung und Absicherung aus allen Wagen die eingestellte Bremsart über die Datenverbindung aus und vergleicht sie mit den Vorgaben.

Wurde die Bremsart in einem der Wagen nicht korrekt eingestellt, wird wieder mit einer einstellbaren Anzahl an Wiederholungen versucht, die Bremsart-Daten zum Wagen erneut zu übertragen, bis deren korrekte Einstellung durch die Rückübertragung und den Vergleich seitens des Triebfahrzeugs festgestellt wird.

Führt dies zu keinem Erfolg, wird wieder der vorstehend beschriebene Schritt MANB ausgeführt.

Konnte die Bremsart eines Wagens aufgrund eines Kommunikationsproblems nicht an das Triebfahrzeug zurück übermittelt werden, wird wieder mit einer einstellbaren Anzahl an Wiederholungen versucht, die Bremsart-Daten zum Triebfahrzeug zu übertragen, um den dortigen Vergleich ausführen zu können.

Führt dies zu keinem Erfolg, wird wieder der vorstehend beschriebene Schritt MANB ausgeführt.

In einem dem fünften Schritt S5 nachfolgenden sechsten Schritt S6 speichert die Leittechnik des Triebfahrzeugs alle berechneten Werte und übermittelt diese an eine Landseite bzw. Leitstelle.

In einem dem sechsten Schritt S6 nachfolgenden siebten Schritt S7 erfolgt durch die Leittechnik eine Parametrierung von fahrzeugseitigen Subsystemen (zum Beispiel von Zugsicherungssystemen).

In einem dem siebten Schritt S7 nachfolgenden achten Schritt S8 werden durch die Leittechnik für den Zug ermittelte Zugdaten für Steuerungsaufgaben verwendet. Der Verwendung geht eine Freigabeinformation voraus, die seitens der Leitstelle erteilt wird.

FIG 3 zeigt mit Bezug auf die vorstehenden Figuren weitere Details zu den Schritten, die in FIG 2 beschrieben sind.

Die Schritte S2 bis S8 werden seitens des Triebfahrzeugs TFZ durchgeführt.

Im zweiten Schritt S2 werden aus den gekoppelten Wagen WA1 bis WAn des Zugs ZG automatisch die relevanten Daten DAT-WA1 bis DAT-WAn über die Datenverbindung DV ausgelesen und zum Triebfahrzeug TFZ übertragen.

In einem Teilschritt S21 werden die übertragenen Daten seitens des Triebfahrzeugs TFZ auf ihre Plausibilität geprüft.

Beispielsweise werden zugehörige maximale Wertebereiche überprüft, insbesondere die Zugmasse, die Zuglänge, etc.

Im dritten Schritt S3 werden auf Basis der ausgelesenen Parameter bzw. Daten der Wagen und der Parameter bzw. Daten des Triebfahrzeugs TFZ die einzelnen, Wagen-spezifischen Einstellungen für die Bremsart berechnet.

Anschließend erfolgt im vierten Schritt S4 die Übertragung der berechneten Bremsart für jeden einzelnen Wagen WA1 bis WAn des Zugs ZG.

Nach erfolgter Einstellung der Bremsart in den Wagen WA1 bis WAn wird die Einstellung, welche über externe Sensorik erfasst wurde, wieder zurückgelesen und mit den Vorgaben verglichen - Schritte S5 und S6.

Sind die Einstellung korrekt erfolgt, werden in einem siebten Schritt S7 Zugsicherungssysteme im Triebfahrzeug TFZ entsprechend der berechneten Einstellung vorgenommen.

Nach erfolgreicher Einstellung der Wagen und der Zugsicherungssysteme werden in einem achten Schritt S8 die Zug- und Wagendaten an die Landseite für eine weitere Verarbeitung übermittelt.

## Patentansprüche

1. Verfahren zur Erstellung einer Zugsteuerung (ZG-STG), mit der das Fahrverhalten und Bremsverhalten eines Zugs (ZG), der aus einem Triebfahrzeug (TFZ) und zumindest einem daran angekoppelten Wagen (WAn) besteht, beeinflusst wird,
- bei dem bei der Zusammenstellung des Zugs (ZG) jeder Wagen (WAn) mit dem Triebfahrzeug (TFZ) über eine Datenverbindung (DV) verbunden wird,
- bei dem relevante Daten (DAT-WAn), die seitens der Wagen (WAn) vorliegen und zur Erstellung der Zugsteuerung (ZG-STG) benötigt werden, von jedem Wagen (WAn) über die Datenverbindung (DV) zu einer elektronischen Leittechnik (LEIT) des Triebfahrzeugs (TFZ) übertragen werden,
- bei dem die Leittechnik (LEIT) die relevanten Daten (DAT-WAn) der Wagen (WAn) und relevante Daten (DAT-TFZ), die seitens des Triebfahrzeugs (TFZ) vorliegen und zur Erstellung der Zugsteuerung (ZG-STG) benötigt werden, verwendet, um die Zugsteuerung (ZG-STG) automatisiert zu erstellen,
**dadurch gekennzeichnet,**
- **dass** basierend auf den Daten (DAT-WAn) von der Leittechnik (LEIT) für einen spezifischen Wagen (WAn) eine spezifische Bremsart festgelegt wird,
- **dass** die spezifische Bremsart vom Triebfahrzeug (TFZ) über die Datenverbindung (DV) zum spezifischen Wagen (WAn) übertragen wird, und
- **dass** die spezifische Bremsart am zugeordneten spezifischen Wagen (WAn) automatisiert eingestellt wird.

2. Verfahren nach Anspruch 1, bei dem die relevanten Daten (DAT-WAn) jedes Wagens (WAn) diesen spezifisch beschreiben und seitens des Wagens (WAn) elektronisch abgespeichert werden, bevorzugt dort vor unbefugtem Zugriff gesichert abgespeichert werden.

3. Verfahren nach Anspruch 1, bei dem die relevanten Daten (DAT-TFZ) des Triebfahrzeugs (TFZ) dieses spezifisch beschreiben und seitens des Triebfahrzeugs (TFZ) elektronisch abgespeichert werden, bevorzugt dort vor unbefugtem Zugriff gesichert abgespeichert werden.

4. Verfahren nach einem der vorhergehenden Ansprüche, bei dem die relevanten Daten (DAT-WAn)
- eine Reihung der Wagen (WAn) bzw. eine Position eines Wagens (WAn) im Zug (ZG) beschreiben,
- eine Gesamtmasse eines Wagens (WAn) bzw. des Triebfahrzeugs (TFZ) beschreiben,
- eine Länge des Wagens (WAn) bzw. des Triebfahrzeugs (TFZ) beschreiben,
- eine Wagenart des Wagens (WAn) bzw. eine Art des Triebfahrzeugs (TFZ) beschreiben,
- eine vorhandene Bremsvorrichtung im Wagen (WAn) bzw. im Triebfahrzeug (TFZ) beschreiben, und/oder
- ein Bremshundertstel und ein Bremsgewicht beschreiben.

5. Verfahren nach Anspruch 4, bei dem die Leittechnik (LEIT) aus den Daten (DAT-WAn, DAT-TFZ)
- eine Gesamtmasse des Zugs (ZG) errechnet,
- eine Gesamtlänge des Zugs (ZG) errechnet,
- basierend auf der Reihung der Wagen (WAn) im Zug (ZG) die Bremsart für jeden einzelnen Wagen (WAn) festlegt, und/oder
- für den Zug (ZG) eine zulässige Maximalgeschwindigkeit bestimmt.

6. Verfahren nach einem der vorhergehenden Ansprüche, bei dem die Übertragung der Daten (DAT-WAn) zwischen dem Wagen (WAn) und dem Triebfahrzeug (TFZ) bzw. der dortigen Leittechnik (LEIT) mit einem sicheren Datenübertragungsverfahren durchgeführt wird, um die Daten (DAT-WAn) gegen unbeabsichtigte oder unberechtigte Datenverfälschungen abzusichern.

7. Verfahren nach einem der vorhergehenden Ansprüche, bei dem bei einem auftretenden Fehler während der Datenübertragung mit einer einstellbaren Anzahl an Wiederholungen eine wiederholte Datenübertragung durchgeführt wird, um die relevanten Daten (DAT-WAn) erneut und fehlerfrei zu übertragen.

8. Verfahren nach einem der vorhergehenden Ansprüche, bei dem das Triebfahrzeug (TFZ) zur Prüfung und Absicherung aus allen Wagen (WAn) des Zugs (ZG) die dort jeweils eingestellte Bremsart über die Datenverbindung (DV) ausliest und sie mit den Vorgaben der Leittechnik (LEIT) vergleicht.

9. Verfahren nach Anspruch 8, bei dem bei einem detektierten Fehler bei der rückgemeldeten Bremsart oder bei einer fehlenden Rückmeldung der Bremsart an das Triebfahrzeug (TFZ) mit einer einstellbaren Anzahl an Wiederholungen eine wiederholte Bremsart-Übertragung an einen betroffenen Wagen und nachfolgender Rückmeldung der Bremsart durchgeführt wird, bis deren korrekte Einstellung durch die Rückübertragung und den Vergleich seitens des Triebfahrzeugs (TFZ) festgestellt wird.

10. Verfahren nach einem der vorhergehenden Ansprüche, bei dem die Leittechnik (LEIT) des Triebfahrzeugs (TFZ) alle berechneten Werte abspeichert und diese an eine Landseite bzw. Leitstelle übermittelt.

11. Verfahren nach einem der vorhergehenden Ansprüche, bei dem durch die Leittechnik (LEIT) eine Parametrierung von fahrzeugseitigen Subsystemen, insbesondere von Zugsicherungssystemen, erfolgt.

12. Verfahren nach einem der vorhergehenden Ansprüche, bei dem nach Erhalt einer Freigabe durch die Leittechnik (LEIT) die für den Zug ermittelten Daten für Steuerungsaufgaben verwendet werden.

13. Zug (ZG) mit einem Triebfahrzeug (TFZ), mit zumindest einem am Triebfahrzeug (TFZ) angekoppelten Wagen (WAn) und mit einer Zugsteuerung (ZG-STG), mit der das Fahrverhalten und Bremsverhalten des Zugs (ZG) beeinflussbar ist,
- bei dem jeder Wagen (WAn) mit dem Triebfahrzeug (TFZ) über eine Datenverbindung (DV) verbunden ist,
- bei dem relevante Daten (DAT-WAn), die zur Erstellung der Zugsteuerung (ZG-STG) verwendbar sind, seitens der Wagen (WAn) abgespeichert sind,
- bei dem die relevanten Daten (DAT-WAn) von jedem Wagen (WAn) über die Datenverbindung (DV) zu einer elektronischen Leittechnik (LEIT) des Triebfahrzeugs (TFZ) übertragbar sind,
- bei dem die Leittechnik (LEIT) ausgebildet ist, um aus den übertragenen relevanten Daten (DAT-WAn) der Wagen (WAn) und aus relevanten Daten (DAT-TFZ), die seitens des Triebfahrzeugs (TFZ) abgespeichert sind und zur Erstellung der Zugsteuerung (ZG-STG) verwendbar sind, die Zugsteuerung (ZG-STG) nach dem Verfahren gemäß einem der Ansprüche 1 bis 12 automatisiert zu erstellen,
- bei dem basierend auf den Daten (DAT-WAn) von der Leittechnik (LEIT) für einen spezifischen Wagen (WAn) eine spezifische Bremsart festlegbar ist,
- bei dem die spezifische Bremsart vom Triebfahrzeug (TFZ) über die Datenverbindung (DV) zum spezifischen Wagen (WAn) übertragbar ist, und
- bei dem die spezifische Bremsart am zugeordneten spezifischen Wagen (WAn) automatisiert einstellbar ist.

14. Triebfahrzeug (TFZ) eines Zugs nach Anspruch 13, umfassend Mittel zur Durchführung des Verfahrens nach einem der Ansprüche 1 bis 12.

15. Wagen (WAn) eines Zugs nach Anspruch 13, umfassend Mittel zur Durchführung des Verfahrens nach einem der Ansprüche 1 bis 12.

## Claims

1. Method for creating a train controller (ZG-STG) by means of which the driving behaviour and braking behaviour of a train (2G), which consists of a traction vehicle (TFZ) and at least one railway carriage (WAn) coupled thereto, is influenced,
- in which, when the train (ZG) is assembled, each railway carriage (WAn) is connected to the traction vehicle (TFZ) via a data connection (DV),
- in which relevant data (DAT-WAn), which is available from the railway carriages (WAn) and is required to create the train controller (ZG-STG), is transmitted from each railway carriage (WAn) via the data connection (DV) to an electronic control system (LEIT) of the traction vehicle (TFZ),
- in which the control system (LEIT) uses the relevant data (DAT-WAn) of the railway carriages (WAn) and relevant data (DAT-TFZ), which is available from the traction vehicle (TFZ) and is required to create the train controller (ZG-STG), in order to automatically create the train controller (ZG-STG), **characterized**
- **in that**, based on the data (DAT-WAn), a specific braking type is defined for a specific railway carriage (WAn) by the control system (LEIT),
- **in that** the specific braking type is transmitted from the traction vehicle (TFZ) to the specific railway carriage (WAn) via the data connection (DV), and
- **in that** the specific braking type is automatically set on the associated specific railway carriage (WAn).

2. Method according to Claim 1, in which the relevant data (DAT-WAn) of each railway carriage (WAn) describes said railway carriage specifically and is stored electronically by the railway carriage (WAn), preferably stored there secured against unauthorized access.

3. Method according to Claim 1, in which the relevant data (DAT-TFZ) of the traction vehicle (TFZ) describes said traction vehicle specifically and is stored electronically by the traction vehicle (TFZ), preferably stored there secured against unauthorized access.

4. Method according to any of the preceding claims, in which the relevant data (DAT-WAn)
- describes a sequence of railway carriages (WAn) or a position of a railway carriage (WAn) in the train (ZG),
- describes a total mass of a railway carriage (WAn) or the traction vehicle (TFZ),
- describes a length of the railway carriage (WAn) or the traction vehicle (TFZ),
- describes a type of railway carriage (WAn) or a type of traction vehicle (TFZ),
- describes a braking device present in the railway carriage (WAn) or in the traction vehicle (TFZ), and/or
- describes a braking percentage and a braking weight.

5. Method according to Claim 4, in which, from the data (DAT-WAn, DAT-TFZ), the control system (LEIT)
- calculates a total mass of the train (ZG),
- calculates a total length of the train (ZG),
- defines the braking type for each individual railway carriage (WAn) based on the sequence of railway carriages (WAn) in the train (ZG), and/or
- determines a maximum permissible speed for the train (ZG).

6. Method according to any of the preceding claims, in which the transmission of data (DAT-WAn) between the railway carriage (WAn) and the traction vehicle (TFZ) or the control system (LEIT) there is carried out by means of a secure data transmission method in order to secure the data (DAT-WAn) against unintentional or unauthorized data corruption.

7. Method according to any of the preceding claims, in which, in the event of an error occurring during the data transmission, a repeated data transmission with an adjustable number of repetitions is carried out in order to retransmit the relevant data (DAT-WAn) in an error-free manner.

8. Method according to any of the preceding claims, in which, for testing and validation purposes, the traction vehicle (TFZ) reads out the respective set braking type from all railway carriages (WAn) of the train (ZG) via the data connection (DV) and compares it with the specifications of the control system (LEIT).

9. Method according to Claim 8, in which, if an error is detected in the fed-back braking type or if the feedback of the braking type to the traction vehicle (TFZ) is missing, a repeated braking type transmission with an adjustable number of repetitions is carried out to an affected railway carriage with subsequent feedback of the braking type until the correct setting thereof is determined by the retransmission and comparison by the traction vehicle (TFZ).

10. Method according to any of the preceding claims, in which the control system (LEIT) of the traction vehicle (TFZ) stores all calculated values and transmits them to a landside or a control centre.

11. Method according to any of the preceding claims, in which a parametrization of subsystems on the vehicle side, in particular of train protection systems, takes place by means of the control system (LEIT).

12. Method according to any of the preceding claims, in which, after the control system (LEIT) has received approval, the data determined for the train is used for performing control tasks.

13. Train (ZG) having a traction vehicle (TFZ), at least one railway carriage (WAn) coupled to the traction vehicle (TFZ), and a train controller (ZG-STG) by means of which the driving behaviour and braking behaviour of the train (ZG) can be influenced,
- in which each railway carriage (WAn) is connected to the traction vehicle (TFZ) via a data connection (DV),
- in which relevant data (DAT-WAn), which can be used to create the train controller (ZG-STG), is stored by the railway carriages (WAn),
- in which the relevant data (DAT-WAn) can be transmitted from each railway carriage (WAn) to an electronic control system (LEIT) of the traction vehicle (TFZ) via the data connection (DV),
- in which the control system (LEIT) is designed to automatically create the train controller (ZG-STG) according to the method according to any of Claims 1 to 12 from the transmitted relevant data (DAT-WAn) of the railway carriages (WAn) and from relevant data (DAT-TFZ) which is stored by the traction vehicle (TFZ) and which can be used to create the train controller (ZG-STG),
- in which, based on the data (DAT-WAn), a specific braking type can be defined for a specific railway carriage (WAn) by the control system (LEIT),
- in which the specific braking type can be transmitted from the traction vehicle (TFZ) to the specific railway carriage (WAn) via the data connection (DV), and
- in which the specific braking type can be automatically set on the associated specific railway carriage (WAn).

14. Traction vehicle (TFZ) of a train according to Claim 13, comprising means for carrying out the method according to any of Claims 1 to 12.

15. Railway carriage (WAn) of a train according to Claim 13, comprising means for carrying out the method according to any of Claims 1 to 12.

## Revendications

1. Procédé pour la création d'une commande de train (ZG-STG) par laquelle le comportement de déplacement et le comportement de freinage d'un train (ZG), lequel est constitué d'une locomotive (TFZ) et d'au moins un wagon (WAn) accouplé à celle-ci, sont influencés,
- dans lequel, lors de l'assemblage du train (ZG), chaque wagon (WAn) est relié à la locomotive (TFZ) par l'intermédiaire d'une liaison de données (DV),
- dans lequel des données (DAT-WAn) pertinentes qui émanent des wagons (WAn) et sont nécessaires pour la création de la commande de train (ZG-STG) sont transférées de chaque wagon (WAn) par l'intermédiaire de la liaison de données (DV) à une technologie de direction (LEIT) électronique de la locomotive (TFZ),
- dans lequel la technologie de direction (LEIT) utilise les données (DAT-WAn) pertinentes des wagons (WAn) et les données (DAT-TFZ) pertinentes qui émanent de la locomotive (TFZ) et sont nécessaires pour la création de la commande de train (ZG-STG), afin de créer de manière automatisée la commande de train (ZG-STG),
**caractérisé**
- **en ce qu'**un mode de freinage spécifique est fixé pour un wagon (WAn) spécifique sur la base des données (DAT-WAn) par la technologie de direction (LEIT),
- **en ce que** le mode de freinage spécifique est transféré de la locomotive (TFZ) par l'intermédiaire de la liaison de données (DV) au wagon (WAn) spécifique, et
- **en ce que** le mode de freinage spécifique est réglé de manière automatisée au niveau du wagon (WAn) spécifique associé.

2. Procédé selon la revendication 1, dans lequel les données (DAT-WAn) pertinentes de chaque wagon (WAn) décrivent celui-ci de manière spécifique et sont stockées électroniquement du côté du wagon (WAn), de préférence y sont stockées de manière sécurisée contre tout accès non autorisé.

3. Procédé selon la revendication 1, dans lequel les données (DAT-TFZ) pertinentes de la locomotive (TFZ) décrivent celle-ci de manière spécifique et sont stockées électroniquement du côté de la locomotive (TFZ), de préférence y sont stockées de manière sécurisée contre tout accès non autorisé.

4. Procédé selon l'une des revendications précédentes, dans lequel les données (DAT-WAn) pertinentes
- décrivent une succession des wagons (WAn) ou une position d'un wagon (WAn) dans le train (ZG),
- décrivent une masse totale d'un wagon (WAn) ou de la locomotive (TFZ),
- décrivent une longueur du wagon (WAn) ou de la locomotive (TFZ),
- décrivent un type de wagon du wagon (WAn) ou un type de la locomotive (TFZ),
- décrivent un dispositif de freinage existant dans le wagon (WAn) ou dans la locomotive (TFZ), et/ou
- décrivent un pourcentage de freinage et un poidsfrein.

5. Procédé selon la revendication 4, dans lequel la technologie de direction (LEIT), à partir des données (DAT-WAn, DAT-TFZ),
- calcule une masse totale du train (ZG),
- calcule une longueur totale du train (ZG),
- fixe le mode de freinage pour chaque wagon (WAn) individuel sur la base de la succession des wagons (WAn) dans le train (ZG), et/ou
- détermine une vitesse maximale admissible pour le train (ZG).

6. Procédé selon l'une des revendications précédentes, dans lequel le transfert des données (DAT-WAn) entre le wagon (WAn) et la locomotive (TFZ) ou la technologie de direction (LEIT) locale est mis en œuvre avec un procédé de transfert de données sécurisé afin de sécuriser les données (DAT-WAn) contre des corruptions de données involontaires ou injustifiées.

7. Procédé selon l'une des revendications précédentes, dans lequel, dans le cas d'une erreur rencontrée pendant le transfert de données, un transfert de données répété est mis en œuvre avec un nombre réglable de répétitions afin de transférer les données (DAT-WAn) pertinentes à nouveau et sans erreur.

8. Procédé selon l'une des revendications précédentes, dans lequel la locomotive (TFZ), pour le contrôle et la sécurisation de tous les wagons (WAn) du train (ZG), extrait par l'intermédiaire de la liaison de données (DV) le mode de freinage qui y est respectivement réglé et le compare aux spécifications de la technologie de direction (LEIT).

9. Procédé selon la revendication 8, dans lequel, dans le cas d'une erreur détectée dans le mode de freinage retourné ou lors d'un retour erroné du mode de freinage à la locomotive (TFZ), un transfert répété du mode de freinage à un wagon concerné et un retour subséquent du mode de freinage sont mis en œuvre avec un nombre réglable de répétitions, jusqu'à ce que leur réglage correct soit fixé par le biais du retransfert et de la comparaison du côté de la locomotive (TFZ).

10. Procédé selon l'une des revendications précédentes, dans lequel la technologie de direction (LEIT) de la locomotive (TFZ) stocke toutes les valeurs calculées et transmet celles-ci à un côté terre ou à un poste de direction.

11. Procédé selon l'une des revendications précédentes, dans lequel un paramétrage de sous-systèmes côté véhicule, en particulier de systèmes de sécurité de train, s'effectue par le biais de la technologie de direction (LEIT).

12. Procédé selon l'une des revendications précédentes, dans lequel, après obtention d'une validation par le biais de la technologie de direction (LEIT), les données identifiées pour le train sont utilisées pour des spécifications de commande.

13. Train (ZG) avec une locomotive (TFZ), avec au moins un wagon (WAn) accouplé à la locomotive (TFZ) et avec une commande de train (ZG-STG) par laquelle le comportement de déplacement et le comportement de freinage du train (ZG) peuvent être influencés,
- dans lequel chaque wagon (WAn) est relié à la locomotive (TFZ) par l'intermédiaire d'une liaison de données (DV),
- dans lequel des données (DAT-WAn) pertinentes qui sont utilisables pour la création de la commande de train (ZG-STG) sont stockées du côté des wagons (WAn),
- dans lequel les données (DAT-WAn) pertinentes sont transférables de chaque wagon (WAn) par l'intermédiaire de la liaison de données (DV) à une technologie de direction (LEIT) électronique de la locomotive (TFZ),
- dans lequel la technologie de direction (LEIT) est conçue pour créer de manière automatisée la commande de train (ZG-STG) selon le procédé selon l'une des revendications 1 à 12 à partir des données (DAT-WAn) pertinentes transférées des wagons (WAn) et des données (DAT-TFZ) pertinentes qui sont stockées du côté de la locomotive (TFZ) et sont utilisables pour la création de la commande de train (ZG-STG),
- dans lequel un mode de freinage spécifique peut être fixé pour un wagon (WAn) spécifique sur la base des données (DAT-WAn) par la technologie de direction (LEIT),
- dans lequel le mode de freinage spécifique est transférable de la locomotive (TFZ) par l'intermédiaire de la liaison de données (DV) au wagon (WAn) spécifique, et
- dans lequel le mode de freinage spécifique est réglable de manière automatisée au niveau du wagon (WAn) spécifique associé.

14. Locomotive (TFZ) d'un train selon la revendication 13, comportant des moyens pour la mise en œuvre du procédé selon l'une des revendications 1 à 12.

15. Wagon (WAn) d'un train selon la revendication 13, comportant des moyens pour la mise en œuvre du procédé selon l'une des revendications 1 à 12.
